# EUROPÄISCHE PATENTANMELDUNG

(11) **EP 0 430 312 A2**
(43) Veröffentlichungstag der Anmeldung: **05.06.1991**
(21) Anmeldenummer: 90124367.5
(22) Anmeldetag: 21.05.1987
(51) Int. Cl.: B65D 83/00

(54) **Spender zur portionierten Einzelausgabe von Pasten oder dergleichen**

(30) Priorität: 31.05.1986 DE 3618399; 31.05.1986 DE 8614745 U
(62) Teilanmeldung aus: 87107378.9
(71) Anmelder: Pohl GmbH & Co. KG, D-76187 Karlsruhe (DE)
(72) Erfinder: Von Schuckmann, Alfred, W-4178 Kevelaer 2 (DE); Mettenbrink, Herbert, W-2842 Lohne/Oldenburg (DE)
(74) Vertreter: Rieder, Hans-Joachim, Dr.

(57) **Zusammenfassung**

Die Erfindung betrifft einen Spender zur portionierten Einzelausgabe von Pasten oder dergleichen, mit einem Gehäuserohr (201), welches einerends eine Ausgabeöffnung (206) besitzt und, dieser gegenüberliegend, mit einem Druckboden (202) ausgestattet ist zum Transport des in einem Sack (212) befindlichen Ausgabegutes in Richtung der Ausgabeöffnung (206), welcher Druckboden (202) mittels einer Betätigungshandhabe (203) und mindestens einer mit dieser gekuppelten Transportzahnleiste (215) schrittweise in Richtung der Ausgabeöffnung (206) verlagerbar ist, und schlägt zur Erzielung einer baulich einfachen sowie betätigungsgünstigen Ausgestaltung vor, daß der Druckboden (202) mittels mindestens einer an der Innenfläche der Gehäuserohrwand verlaufenden Widerlagerzahnleiste (223) gegen Rückwandern gesperrt ist, wobei die Transportzahnleiste (215) an einem Einsatzstück (204) des Gehäuserohres (201) sitzt, und daß das Einsatzstück (204) mit einer Kopfplattenfläche (F) die Betätigungshandhabe (203) bildet.

## Beschreibung

Die Erfindung betrifft Spender zur portionierten Einzelausgabe von Pasten oder dergleichen, mit einem Gehäuserohr, welches einerends eine Ausgabeöffnung besitzt und, dieser gegenüberliegend, mit einem Druckboden ausgestattet ist zum Transport des in einem Sack befindlichen Ausgabegutes in Richtung der Ausgabeöffnung, welcher Druckboden mittels einer Betätigungshandhabe und mindestens einer mit dieser gekuppelten Transportzahnleiste schrittweise in Richtung der Ausgabeöffnung verlagerbar ist, welcher Druckboden mittels mindestens einer an der Innenfläche der Gehäuserohrwand verlaufenden Widerlagerzahnleiste gegen Rückwandern gesperrt ist, wobei die Transportzahnleiste an einem Einsatzstück des Gehäuserohres sitzt.

Aufgabe der Erfindung ist es, einen gattungsgemäßen Spender in handhabungsgünstiger, ausgabesicherer Weise auszugestalten.

Gelöst ist diese Aufgabe durch die im Anspruch 1 angegebene Erfindung.

Die Unteransprüche sind vorteilhafte Weiterbildungen des erfindungsgemäßen Spenders.

Zufolge solcher Ausgestaltung ist mit baulich einfachen Mitteln und in geringer Teilezahl ein gebrauchsvorteilhafter Spender zur Ausgabe sackumhüllter pastöser Masse realisiert. Die Bedienungskräfte werden direkt auf das den Druckboden schrittweise verlagernde Einsatzstück ausgeübt. Zur Führung wird das Gehäuserohr herangezogen. Dabei erweist es sich weiter als vorteilhaft, wenn die Kopfplattenfläche eine die Ausgabeöffnung formende Tülle aufweist. Die Tülle wird unter Betätigung der Kopfplattenfläche gegen das öffnungsseitige Ende des Sackes gepreßt, dessen anderes Ende sich auf dem Druckboden abstützt. Es liegt somit bei bodenseitiger Zuordnung der Betätigungshandhabe eine phasengleich zur Betätigung liegende, unmittelbare Ausgabe vor. Der Spender kann so wie ein Kugelschreiber betätigt werden. Die Tülle versteift im übrigen die recht dünnwandig auszubildende Betätigungshandhabe. Die Rückstellung in die Ausgangsposition des axial verschieblichen Einsatzstückes wird mit einfachen Mitteln dadurch herbeigeführt, daß der Kopfplattenfläche an der Innenseite Rückstellfederzungen angeformt sind. Insoweit ist dem Einsatzstück eine weitere Funktion übertragen. Auch erweist es sich als vorteilhaft, daß die Transportzahnleisten als Gabelzinken vom Rand der Topfplattenfläche ausgehen. Zweckmäßig wird auch auf zwei diametral gegenüberliegende Transportzahnleisten abgestellt. Die dabei rotationssymmetrische Lage der Tülle führt zu einer ausgewogenen Betätigungskraft-Einleitung. Zweckmäßig führen sich die Transportzahnleisten in Längskanälen des die Widerlagerzahnleisten tragenden Gehäuserohres. Endlich bringt die Erfindung noch in Vorschlag, daß die Rückholfederzungen sich auf einer Innenringschulter des Gehäuserohres abstützen. Diese kann materialsparend einfach durch radialen Wandungsversatz erzeugt werden.

Der Gegenstand der Erfindung ist nachstehend anhand zweier zeichnerisch veranschaulichter Ausführungsbeispiele näher erläutert. Es zeigt:
- Fig. 201: einen Vertikalschnitt durch den Spender gemäß dem ersten Ausführungsbeispiel,
- Fig. 202: diesen in Explosionsdarstellung,
- Fig. 203: einen Vertikalschnitt durch den Spender gemäß dem zweiten Ausführungsbeispiel
- Fig. 204: den Schnitt gemäß Linie IV-IV in Fig. 203 und
- Fig. 205: den Schnitt gemäß Linie V-V in Fig. 204 und
- Fig. 206: diesen Spender in Perspektive, und zwar in teilmontiertem Zustand.

Der Spender beider Ausführungsbeispiele besitzt ein zylindrisches Gehäuserohr 201. Letzteres schließt bodenseitig mit einem von unten her in das Gehäuserohr einbringbaren Druckboden 202 ab. Dieser läßt sich mittels einer Betätigungshandhabe 203 schrittweise in Richtung des Pfeiles x bewegen.

Als Betätigungshandhabe dient die geschützt in einem Abschnitt des Gehäuserohres 201 einliegende, frei zugängliche Kopfplattenfläche F eines Einsatzstückes 204. Die Kopfplattenfläche schließt in Grundstellung des Spenders ebenengleich mit der entsprechenden Stirnrandfläche 201' des Gehäuserohres 201 ab. Beim ersten Ausführungsbeispiel liegt die Betätigunghandhabe 203 oben und beim zweiten Ausführungsbeispiel unten, d.h. im Bereich des Standfußes des aufrechtstehenden Spenders.

Gemäß dem ersten Ausführungsbeispiel geht die Kopfplattenfläche F des Einsatzstückes 204 in eine die diesbezügliche Fläche überragende, zentrale Tülle 205 über. Letztere umschreibt eine Ausgabeöffnung 206.

Gemäß dem zweiten Ausführungsbeispiel sind die genannten Elemente 205,206 an einer Schraubkappe 207 realisiert. Deren Innengewinde 208 greift in ein korrespondierendes Außengewinde 209 des Gehäuserohres 201 ein. Sie ist auf das andere Ende des Gehäuserohres aufgeschraubt. Den Aufschraub-Begrenzungsanschlag bildet eine Schulter 210, welche durch Wandungsversatz der Gehäuserohrwandung erreicht ist. Andererseits kann aber auch die Innenfläche 211 der Schraubkappe 207 gegen den korrespondierenden oberen Stirnrand des Gehäuserohres 201 treten.

Durch das entsprechende Auswärtsziehen der Tülle 209 entsteht im einen Fall am Einsatzstück und im anderen Fall an der Schraubkappe 207 ein Aufnahmeraum für das zusammengeraffte obere Ende eines in den Spender eingesetzten, die pastöse Masse enthaltenden Sackes 212. Letzterer besteht aus Kunststoffolie und ist zusammenfaltbar. Er hat die Form einer beiderends abgebundenen "Wurst". Sein Querschnitt berücksichtigt den des Gehäuserohres 201. Von den sogenannten "Wurstzipfeln" ragt das obere, zentral geraffte, offene Sackwandungsende 212' in den Tüllen-Aufnahmeraum. Er kann diesen aber auch durchsetzen, so daß sich vor dem Tüllenmund ein überstehender Sackrand bildet. Das andere, mittels einer Plombe 213 verschlossen gehaltene Sackwandungsende 212" ragt in eine in Richtung der Aufstellfläche A des Spenders weisende, topfförmige Einziehung 214 des Druckbodens 202.

Das Auspressen der im Sack 212 befindlichen pastösen Masse erfolgt durch begrenzte axiale Verlagerung des Einsatzstückes 204, genauer über zwei diametral einander gegenüberliegend angeordnete Transportzahnleisten 215 dieses Einsatzes. Letztere sind ihm gleich angeformt und erstrecken sich in Form von Gabelzinken längsgeführt in je einem Längskanal 216 des Gehäuserohres 201. Die Zahnleisten 215 gehen vom Rand der Kopfplattenfläche F aus. Sie wurzeln dort in der Stirnfläche der zylindrischen Einsatz-Topfwandung 217. Deren Mantelfläche gleitet an einer glatten Gegenfläche 218 des Gehäuserohres.

Die aus der Zeichnung erkennbaren, steilstehenden Zahnflanken 215' der Transportzahnleisten 215 schleppen den Druckboden 202 in Richtung des Pfeiles x beim Verlagerungshub der Betätigunghandhabe 203 mit. Für die Mitnahme des Druckbodens gehen hierzu von diesem in Richtung der Aufstellfläche A weisende Ratschenzungen 219. Letztere sind von einem Kragen des topfförmigen Druckbodens gebildet. Der Kragen ist zinnenartig unterbrochen, so daß unabhängig radial bewegliche Finger vorliegen, die mit ihren leicht nach auswärts abgewinkelten Enden formschlüssig in die Transportzahnleisten 215 eingreifen. Die flachere Flanke 215" der Transportleisten 215 wird bei Gegenbewegung zur Pfeilrichtung x von den Ratschenzungen 219 des Druckbodens 202 frei überlaufen.

Der Betätigungshub des Einsatzteiles ist anschlagdefiniert. Hierzu greift ein im Rücken einer jeden Transportzahnleiste 215 in Nähe der Kopfplattenfläche F liegender Vorsprung 220 in einen Längsschlitz 221 des Gehäuserohres 201 ein. Die freien, d.h. ausgabeöffnungsseitigen Enden der Transportzahnleisten 215 berückschichtigen ein in dieser Richtung liegendes Freigangmaß in den Längskanälen 216. Die Hublänge entspricht mindestens dem Maß der Zahnteilung.

Zur erleichterten Montage des Einsatzteiles 204 ist dem Längsschlitz eine Auflaufschräge 222 vorgelagert, die entweder auf der Innenfläche des Gehäuserohres 201 ausläuft oder in einen zurückgeschnittenen Nutengrund mündet (nicht dargestellt).

Die weniger steil gestellte Zahnflanke der Transportzahnleisten ist mit 215" bezeichnet. Sie wirkt für den Druckboden 202 nicht sperrend.

Den über die Betätigungshandhabe 203 verlagerbaren Transportzahnleisten 215 sind in diese Bewegung nicht einbezogene Widerlagerzahnleisten 223 benachbart. Letztere befinden sich an der Innenwandung des Gehäuserohres 201, sind diesem also angeformt. Sie besitzen die gleiche sägezahnartige Struktur wie die Zähne der Transportzahnleisten 215, also auch eine steile, d.h. senkrecht zur Verlagerungsrichtung x des Druckbodens liegende Flanke 223' und einen überlaufbaren Rücken, der von einer recht flachen Flanke 223" gebildet ist. Die jeweiligen Flanken fluchten in Umlaufrichtung, d.h. z. B. daß die Flanken 215' und 223' in Grundstellung höhengleich liegen.

Die Grundstellung der Betätigungshandhabe ist federbelastet. Entsprechende Rückstellfederzungen 224 sind an der Innenseite der Kopfplattenfläche F gleich mitangeformt. Es handelt sich um Doppelstege. Letztere weisen eine voneinander gerichtete Krümmung auf, so daß kufenartige Abstützflanken 224' vorliegen. Die paarig gestalteten Rückstellfederzungen 224 liegen ebenfalls diametral einander gegenüber und mittig im Freiraum zwischen den die Transportzahnleisten 215 darstellenden Gabelzinken. Die Stege sind entsprechend er zylindrischen Topfwandung 217 ebenengleich gewölbt.

Zu ihrer axialen Abstützung dient eine gehäuseseitige Innenringschulter 226. Das Gehäuserohr 201 ist dazu radial abgesetzt. Der Wandungsversatz entspricht im wesentlichen dem Maß der Wandungsdicke, so daß eine genügend großflächige Abstützung der Rückstellfederzungen 224 erreicht wird. Entsprechend der wahlweisen Zuordnung des Einsatzes 204 liegt die Innenringschulter 226 entweder an diesem und an jenem Ende des Gehäuserohres. Unterbrochen wird die Innenringschulter 226 lediglich durch die sie quer schneidenden Längskanäle 216 (vergl. Fig.202).

Der über die Innenringschulter 226 hinausgehende Zone der zylindrischen Innenwandung 218 ist ungezahnt, d.h. nicht in die Ausbildung der Zähne der Widerlagerzahnleiste 223 einbezogen.

Der Vorsprung 220 liegt jeweils im wurzelnahen Endbereich der Transportzahnleisten 215.

Während beim ersten Ausüfhrungsbeipsiel der Längskanal 216 im überwiegenden Bereich der Führungslänge nach außen hin offen ist, sieht das zweite Ausführungsbeispiel einen in dieser Richtung liegende Verkleidung vor. Letztere läßt sich leicht durch Ausformen der leistenführenden Wandpartie verwirklichen (vergl. Fig. 205).

Die Betätigung ist wie folgt: Nach Entfernen einer auf die Tülle 205 aufsetzbaren Schutzkappe 227 läßt sich die Betätigungshandhabe 203 durch Ausübung einer Druckkraft P auf ihre Kopfplattenfläche F im Sinne des Pfeiles x verlagern. Das führt gemäß dem zweiten Ausführungsbeispiel (Fig. 204) über die Transportzahnleisten 215 zur direkten Mitnahme des Druckbodens 202. Der Sackinhalt gerät unter Druck und tritt als Strang geformt durch die Ausgabeöffnung 206 aus. Die Ratschenzungen 219 überlaufen die Zahnung der Widerlagerzahnleisten 223. Durch Loslassen der Betätigungshandhabe 203 bewirken die Rückstellfederzungen 224 eine Verlagerung des Einsatzes in Gegenrichtung zum Pfeil x, also in die Grundstellung. Nun überlaufen die flacheren Flanken 215" der Transportzahnleisten 215 die Ratschenzungen 219. Derweil stützt sich der Druckboden 202 über die Ratschenzungen 219 an den ortsfesten Widerlagerzahnleisten 223 ab. Gemäß dem ersten Ausführungsbeispiel (Fig. 201) schiebt die Rückstellkraft der Rückstellfederzungen 224 den Druckboden 202 in Ausgaberichtung.

Das erneute Einsetzen des Druckbodens 202 kann unter Verwendung einer Führungshülse, welche die Ratschenzungen 219 zurückhält, geschehen oder der Einsatz 204 wird ausgerastet, was von außen her durch die entsprechend offenen Längsschlitze 221 möglich ist. Der Druckboden wird dann quer zwischen die Gabelzinken geschoben.

Endlich besteht eine weitere Lösung dieser Aufgabe der Erfindung in der Version gemäß den Ansprüchen 27 bis 31.

Zufolge der diesbezüglichen Ausgestaltung ist ebenfalls eine bedienungsbequeme, sichere Portions-Ausgabe an gattungsgemäßen Spendern erzielt. Selbst recht steife Substanzen werden unter Einsatz geringer Bedienungskräfte ausgebracht. Die baulichen Mittel sind einfach und stabil. Konkret wird so vorgegangen, daß die Betätigungshandhabe als auf der Mantelfläche des Gehäuserohres sitzender Drehring gestaltet und innenseitig mit einem Nockenring verbunden ist, dessen mehrere Nocken von größerer Höhe als die Zahnteilung ausbildender Stirnrand eine Hin- und Rückbewegung der Transportzahnleiste steuert. Das Einspringen in die nächste Zahnlücke stellt sich sicher ein. Insofern ist die Spendermechanik auch narrensicher. Je nach der Anzahl der Nocken läßt sich ein über einen größeren Winkelbereich ansteigender Aufstieg nutzen, wobei konsequent geringere Drehkräfte aufzubringen sind. Dies ist vor allem für hochpastöse Massen, wie beispielsweise Stockfarbe, günstig. Liegt eine andersgradige Viskosität vor, können auch kürzere Nockenabstände ausreichen mit entsprechend steilerem Anstieg. In baulich vorteilhafter Weise sind die Antriebsmittel so beschaffen, daß die Transportzahnleisten mit Zapfen durch Längsschlitze der Gehäuserohrwand greifen, welche Zapfen vom Stirnrand des Nockenringes beaufschlagt sind. Letzteres kann gegen die Kraft einer die Transportzahnleisten in Richtung ihrer Grundstellung belastenden Feder geschehen; andererseits ist aber auch ein Kulissenschlitz denkbar. Aus formtechnischen Gründen erweist es sich als vorteilhaft, daß Drehring und Nockenring aus zwei untereinander drehgesichert gekuppelten, axial verrastenden Teilen bestehen. Eine günstige Zuordnung des Drehringes wird dadurch erreicht, daß dieser am unteren Ende des Gehäuserohres auf einer Ringschulter desselben aufliegend gelagert ist und seine Sicherung gegen axiale Aufwärtsbewegung über die Zapfen erfolgt. Letzteren kommt so eine Doppelfunktion zu. Endlich besteht noch ein vorteilhaftes Merkmal der Erfindung darin, daß der Drehring unterhalb einer die Ausgabeöffnung tragenden Endkappe sitzt. Die entsprechend räumliche Nähe der Betätigungshandhabe zur Ausgabeöffnung erweist sich als besonders bedienungsgünstig. Das Gehäuserohr kann in der Hand gehalten werden, wobei mit dem Daumen der Drehring im Sinne der Ausgabe bewegt wird; es liegt insoweit eine Einhandbedienung vor.

Der Gegenstand dieser Version der Erfindung ist anhand zweier zeichnerisch veranschaulichter Ausführungsbeispiele näher erläutert. Es zeigt:
- Fig. 301: den Spender gemäß dem ersten Ausführungsbeispiel, in Seitenansicht,
- Fig. 302: den Spender gemäß dem zweiten Ausführungsbeispiel, ebenfalls in Seitenansicht,
- Fig. 303: den Schnitt gemäß Linie III-III in Fig. 301 (erstes Ausführungsbeispiel), und zwar bei aufgeschraubter Verschlußkappe,
- Fig. 304: den gleichen Schnitt, jedoch bei abgeschraubter Verschlußkappe und in der Ausbringphase,
- Fig. 305: einen um 90° versetzten Schnitt durch den Spender, und zwar entlang der Linie V-V in Fig. 303,
- Fig. 306: eine der Fig. 304 entsprechende Situation, ebenfalls im Schnitt, und
- Fig. 307: den Spender gemäß dem ersten Ausführungsbeispiel in Explosionsdarstellung.

Der auf die Ausgabe pastösen Füllinhaltes abgestimmte Spender besitzt ein Gehäuserohr 301 kreisrunden Querschnitts. Letzteres schließt bodenseitig mit einem von unten her einführbaren Druckboden 302 ab. Dieser läßt sich über eine Betätigungshandhabe 303 schrittweise in Richtung des Pfeiles x bewegen.

Den oberen Abschluß des Gehäuserohres 301 bildet eine aufschraubbare Endkappe 304. Deren Innengewinde trägt das Bezugszeichen 305. Das zugehörige, der zylindrischen Mantelwand M angeformte Außengewinde ist mit 306 bezeichnet. Es handelt sich um ein mehrgängiges Steilgewinde.

Den Aufschraubbegrenzungsanschlag bildet eine durch Wandungsversatz erzeugte Ringschulter 307 der Endkappe 304. Die Ringschulter 307 setzt auf den oberen Stirnrand des Gehäuserohres 301 auf.

Aufgrund des Wandungsversatzes entsteht oberhalb des das Innengewinde 305 tragenden, zylindrischen Wandungsabschnittes ein einwärts abgesetzter, zweiter zylindrischer Wandungsabschnitt, der schließlich in eine eine zentrale Ausgabeöffnung 308 formende Tülle 309 übergeht.

Das ganze ist sodann von einer Schutzkappe 310 überfangen. Letztere steht in Schraubverbindung zur Endkappe 304 und weist hierzu einen zylindrischen Wandungsabschnitt auf. Dieser trägt Innengewinde 311. Das wirkt mit einem Gegengewinde 312 auf dem oberen Abschnitt der Mantelfläche der Endkappe 304 zusammen. Den Aufschraubbegrenzungsanschlag erzielt man auch hier durch Bildung einer Ringschulter 313, erreicht durch Wandungsversatz in diesem Bereich. Die Ringschulter 313 weist eine Breite auf, die nicht nur zu einer Überlagerung der nach oben gerichteten Stirnfläche 310' des Schutzkappenrandes führt, sondern zugleich auch zu einem diese radial einwärts überragenden Überstand.

Durch Auswärtsziehen der Tülle 309 entsteht oben ein trichterförmiger, sich nach außen hin verjüngender Abschluß des Aufnahmeraumes für das in einem Sack 314 untergebrachte Ausgabegut. Letzterer besteht aus Kunststoffolie und ist zusammenfaltbar. Er hat die Form einer beiderends abgebundenen "Wurst". Sein Querschnitt berücksichtigt den des Rohrgehäuses. Von den sogenannten "Wurstzipfeln" ragt das obere, zentral geraffte offene Sackwandungsende 314', wie in den Zeichnungen angedeutet, tüllenartig gefaßt durch die Ausgabeöffnung 308 hindurch, kurz oberhalb welcher es abgetrennt ist.

Das andere, mit einer Plombe 314 verschlossen gehaltene Sackwandungsende 314" ragt in eine in Richtung der Aufstellfläche F des Spenders weisende Einziehung 316 des Druckbodens 302.

Das Auspressen der im Sack 314 befindlichen pastösen Masse erfolgt über die handhabenveranlaßte axiale Verlagerung zweier diametral einander gegenüberliegend angeordneter Transportzahnleisten 317. Deren steilstehende Zahnflanken 317' schleppen den Druckboden 302 in Richtung des Pfeiles x beim Aufwärtshub der genannten Transportzahnstangen 317 mit. Für diese Mitnahme des Druckbodens gehen von diesem in Richtung der Aufstellfläche F weisende Ratschenzungen 318 aus. Gebildet sind diese von einem Kragen des topfförmig gestalteten Druckbodens 302. Der Kragen ist zinnenartig unterbrochen, so daß einzelne radial bewegliche Finger vorliegen, die mit ihren leicht nach auwärts abgewinkelten Enden formschlüssig in die Transportzahnleiste 317 eingreifen. Die flachere Flanke 317" der Transportzahnleisten 317 wird bei Gegenbewegung zur Pfeilrichtung x von den Ratschenzungen 313 des Druckbodens 302 frei überlaufen.

Die Betätigungshandhabe 303 des Spenders ist als auf der Mantelfläche M des Gehäuserohres 301 sitzender Drehring R gestaltet. Letzterer ist innenseitig mit einem Nockenring N verbunden. Es handelt um eine in Richtung der Ausgabeöffnung weisende, sägezahnartige Ring-Steuerfläche 319' gebildet aus kontinuierlich ansteigenden, im Übergangsbereich zueinander steil abfallenden Nocken 319. Es sind insgesamt vier, in gleichen Winkelabständen zueinander angeordnete Hocken 319 realisiert. Die Steilflanke 319" besitzt eine Höhe y, die mindestens der Zahnteilung der Transportzahnleisten 317 entspricht.

Der entsprechende Steuerabgriff erfolgt mittels eines dem Rücken der Transportzahnleiste 317 angeformten Zapfens 320. Letztere durchsetzt je einen Längsschlitz 321 der Gehäuserohrwand.

Drehring R und Nockenring bestehen aus zwei untereinander drehgesichert gekuppelten Teilen. Erreicht ist die Drehsicherung durch die Mantelwand des Nockenringes radial auswärts überragende, axial ausgerichtete Leisten 322, die in korrespondierende Axialnuten 323 an der zylindrischen Innenfläche des Drehringes R eingreifen. Die Axialnuten 323 sind zum unteren Rand des hülsenartigen Drehringen hin offen (vergl. Fig.307), so daß sich die beiden Teile verrastend ineinanderschachteln lassen. Andererseits ist aber auch eine materialeinheitliche Ausbildung des Drehringes R denkbar, dies unter Anwendung eines zusammenfallenden Kerns bei der formtechnischen Fertigung.

Nach oben hin weist die Rohrwandung des Drehringes R eine kegelstumpfförmige Einziehung auf, so daß die Zapfen nach oben hin der Sicht entzogen sind. Zur Erhöhung der Griffigkeit weist der zylindrische Mantelabschnitt des Drehringes R eine Längsriefung auf.

In Bezug auf die axial unverschiebliche Zuordnung des Drehringes ist so vorgegangen, daß dieser am unteren Ende des Gehäuserohres auf eine Ringschulter 324 aufsetzt. Der die Ringschulter formende Wandungsabschnitt bringt zugleich eine Vergrößerung der Standfläche des aufrechtstehenden Spenders. Die Sicherung gegen axiale Aufwärtsbewegung erfolgt unter Nutzung der Zapfen 320, welche durch das obere Ende der Längsschlitze 321 ihre maximale Verlagerungsbegrenzung finden.

Den über die Betätigungshandhabe 303 verlagerbaren Transportzahnleisten 317 sind in diese Bewegung nicht einbezogene Wideriagerzahnleisten 325 benachbart. Letztere besitzen die gleiche sägezahnartige Struktur wie die Transportzahnleisten 317, also auch eine steile, d.h. senkrecht zur Verlagerungsrichtung x des Druckbodens 302 liegende Flanke 325' und einen überlaufbaren Rücken, der von einer recht flachen Flanke 325" gebildet ist. Die jeweiligen Flanken fluchten in Umlaufrichtung, d.h. z.B., daß die Flanken 317 und 325' höhengleich liegen.

Die Transportzahnleisten 317 und die ebenfalls axial ausgerichteten Widerlagerzahnleisten 325 sind zu einem Einsatzstück 326 zusammengefaßt, welches zylindrisch gestaltet, also passend in das Gehäuserohr eingesteckt ist.

Wie in der Zeichnung entnehmbar, sind die Transportzahnleisten 317 und die Widerlagerzahnleisten 325 nur im bodenseitigen Bereich des Spenders miteinander verbunden. Bezüglich dieser Verbindung handelt es sich um horizontale Stege 327 bildende Materialbrücken. Genannte Stege sind bis auf einen relativ kleinen Restquerschnitt im Wölbungsbereich der Zapfen 320 freigeschnitten. Die horizontal umlaufenden Freischnittschlitze 328 entsprechen in ihrer Breite etwa der in der Axialen gemessenen Stegbreite. Dies und ein entsprechender Schlitzabstand zwischen den einander benachbarten Leisten 317,325 ermöglicht eine nach oben gerichtete, entgegen Federbelastung erfolgende Verlagerung der Transportzahnleisten 317. Dieser Hub entspricht mindestens dem Maß eines Zahnabstandes. Die Stege 327 erfüllen so außer der verbindenden Funktion auch die von Rückstellfedern, so daß unter Überlaufen des höchsten Nockenpunktes der Nocken 319 die Grundstellung der Mechanik wieder eintritt (vergl. Fig. 303 und 306). Die entsprechende Federkraft ist dabei so bemessen, daß die Transportzahnleisten 317 aus der entgegen Federkraft nach oben gedrückten Stellung frei wieder zurück laufen, wobei der Druckboden 302 sich in der nächsten Zahnstufe der Widerlagerzahnleisten 325 abstützt.

Zur Festlegung des hülsenförmigen Einsatzteiles 326 im Gehäuserohr 301 dient ein etwa auf Höhe der Ringschulter 324 liegender Haltevorsprung 329, der in eine korrespondierende Vertiefung 330 an der Innenwand des Gehäuserohres eingreift. Die Vertiefung besitzt ein geringes axiales Spiel. Dies führt zu einem Freigang mit dem Effekt eines Zurücksaugens eines etwaigen Überstandes vor der oberen Sacköffnung.

Der Haltevorsprung 329 trägt insoweit mittelbar zur Sicherung des Drehringes R bei.

Die ausgabeöffnungsseitigen Stirnenden der Transportzahnleisten 317 greifen mit einem abgesetzten Finger 331 durch eine Öffnung 332 im randnahen Bereich der Decke der Endkappe 304. In federbelasteter Grundstellung schließt die Oberseite des Fingers 331 ebenengleich mit der Oberseite der Decke ab. Der entsprechende Querschnittsbereich des Fingers 331 wird von der Schutzkappen-Ringschulter 313 berührend überfangen. In dieser Stellung ist die Betätigung des Drehringes 303 nicht möglich; erst nach abgeschraubter Schutzkappe 310 kann so der Verlagerungshub der Transportzahnleisten 317 erfolgen.

Die Betätigung ist, kurz zusammengefaßt wie folgt: Nach Entfernen der Schutzkappe 310 läßt sich der ratschenartig zugeordnete Drehring R unter Unterlaufen der ansteigenden Flanke seiner Hocken 319 betätigen; dies geschieht unter Anheben der Zapfen 320, welche die Transportzahnleisten 317 unter Mitnahme des Druckbodens 302 nach oben hin verlagern. Seine Ratschenzungen 318 überlaufen dabei die Zahnung der Widerlagerzahnleisten 325. Der sich vom Boden her schrittweise zusammenfaltende Sack 314 wird zusammengepreßt, was zum Ausbringen einer Masse-Portion führt. Unter Überlaufen der höchsten Stelle der Hocken 319 verschieben sich die Transportleisten 317 federnd wieder in ihrer Ausgangsstellung. Dabei überlaufen die Ratschenzungen 318 frei ihre Zahnung. Der Druckboden selbst stützt sich derweil an den Widerlagerzahnleisten 325 ab. Dem Arbeitshub vorgeschaltet ist eine kurze axiale Freilaufbewegung des Einsatzstückes 326 im Gehäuserohr. Nach Ausgabe der Portion führt dies schließlich zu einem Absacken dieses Einsatzstückes mit dem Effekt, daß ein ausgabeseitiger Überstand an Masse in den Sack 314 hineingesogen wird. Es liegt so stets ein sauberer Abschluß vor. Ansonsten kommt es aber auch nicht zu einem Verschmieren des Mündungsöffnungsbereichs, da sich die Schutzkappendecke in relativ großem Abstand zu diesem erstreckt.

## Patentansprüche

1. Spender zur portionierten Einzelausgabe von Pasten oder dergleichen, mit einem Gehäuserohr (201) welches einerends eine Ausgabeöffnung (206) besitzt und, dieser gegenüberliegend, mit einem Druckboden (202) ausgestattet ist zum Transport des in einem Sack (212)befindlichen Ausgabegutes in Richtung der Ausgabeöffnung (206) welcher Druckboden (202) mittels einer Betätigungshandhabe (203) und mindestens einer mit dieser gekuppelten Transportzahnleiste (215) schrittweise in Richtung der Ausgabeöffnung (206)verlagerbar ist, dadurch gekennzeichnet, daß der Druckboden (202) mittels mindestens einer an der Innenfläche der Gehäuserohrwand verlaufenden Widerlagerzahnleiste (223) gegen Rückwandern gesperrt ist, wobei die Transportzahnleiste (215) an einem Einsatzstück (204)des Gehäuserohres (201) sitzt, und daß das Einsatzstück (204) mit einer Kopfplattenfläche (F) die Betätigungshandhabe (203) bildet.

2. Spender nach Anspruch 21, dadurch gekennzeichnet, daß die Kopfplattenfläche (F) eine die Ausgabeöffnung (206) formende Tülle (205) aufweist (Fig. 201).

3. Spender nach einem oder mehreren der vorhergehenden Ansprüche, dadurch gekennzeichnet, daß der Kopfplattenfläche (F) an der Innenseite Rückstellfederzungen (224) angeformt sind.

4. Spender nach einem oder mehreren der vorhergehenden Ansprüche, dadurch gekennzeichnet, daß die Transportzahnleisten (215) als Gabelzinken vom Rand der Kopfplattenfläche (F) ausgehen.

5. Spender nach einem oder mehreren der vorhergehenden Ansprüche, dadurch gekennzeichnet, daß die Transportzahnleisten (215) sich in Längskanälen (216) des die Widerlagerzahnleiste (223) tragenden Gehäuserohres (201) führen.

6. Spender nach einem oder mehreren der vorhergehenden Anspruche, dadurch gekennzeichnet, daß die Rückstellfederzungen (224) sich auf einer Innenringschulter (226) des Gehäuserohres (201) abstützen.

7. Spender zur portioniert Einzelausgabe von Pasten oder dergleichen, mit einem Gehäuserohr (301) welches einerends eine Ausgabeöffnung (308) besitzt und, dieser gegenüberliegend, mit einem Druckboden (302) ausgestattet ist zum Transport des in einem Sack (314) befindlichen Ausgabegutes in Richtung der Ausgabeöffnung (308), welcher Druckboden (302) mittels einer Betätigungshandhabe (303) und mindestens einer mit dieser gekuppelten Transportzahnleiste (317) schrittweise in Richtung der Ausgabeöffnung (308) verlager ist, und welcher Druckboden (302) mittels mindestens einer an er Innenfläche der Gehäuserohrwand verlaufenden Widerlagerzahnleiste (325) gegen Rückwandern gesperrt ist, dadurch gekennzeichnet, daß die Betätigungshandhabe (303) als auf der Mantelfläche des Gehäuserohres (301) sitzender Drehring (R) gestaltet und innenseitig mit einem Nockenring (N) verbunden ist, dessen mehrere Nocken (319) von größerer Höhe (y) als die Zahnteilung ausbildender Stirnrand eine Hin- und Rückbewegung der Transportzahnleiste (317) steuert.

8. Spender nach Anspruch 27, dadurch gekennzeichnet, daß die Transportzahnleisten (317) mit Zapfen (320) durch Längsschlitze (321) der Gehäuserohrwand greifen, welche Zapfen (320) vom Stirnrand des Nockenringes (Ring-Steuerfläche 319') beaufschlagt sind.

9. Spender nach einem oder mehreren der vorhergehenden Ansprüche, dadurch gekennzeichnet, daß Drehring (R) und Nockenring (H) aus zwei untereinander drehgesichert gekuppelten axial verrastenden Teilen bestehen.

10. Spender nach einem oder mehreren der vorhergehenden Ansprüche, dadurch gekennzeichnet, daß der Drehring (R) am unteren Ende des Gehäuserohres (301) auf einer Ringschulter (324) desselben aufliegend gelagert ist und seine Sicherung gegen axiale Aufwärtsverschiebung über die Zapfen (320) erfolgt.

11. Spender nach einem oder mehreren der vorhergehenden Ansprüche, dadurch gekennzeichnet, daß der Drehring (R) unterhalb einer die Ausgabeöffnung (308) tragenden Endkappe (304) sitzt.
